# FASCICULE DE BREVET EUROPEEN

(11) **EP 2 974 797 B1**
(45) Date de publication et mention de la délivrance du brevet: **06.11.2019**
(21) Numéro de dépôt: 15172441.6
(22) Date de dépôt: 16.06.2015
(51) Int. Cl.: B05B 11/00, A45D 34/00, B65D 81/24

(54) **TÊTE DE DISTRIBUTION POUR UN SYSTÈME DE DISTRIBUTION D'UN PRODUIT**
VERTEILERKOPF FÜR EIN VERTEILERSYSTEM EINES PRODUKTS
DISPENSING HEAD FOR A PRODUCT DISPENSING SYSTEM

(30) Priorité: 17.07.2014 FR 1456850
(43) Date de publication de la demande: 20.01.2016
(73) Titulaire: Albéa le Tréport, 76470 Le Tréport (FR)
(72) Inventeur: BLOC, Richard, 76370 DERCHIGNY - GRAINCOURT (FR)
(74) Mandataire: Gevers & Orès

(56) Documents cités:
- EP-A1- 1 466 668
- EP-A1- 2 705 904
- WO-A1-2013/072635
- JP-A- H03 289 476
- US-A1- 2006 213 408
- US-A1- 2011 284 579
- US-B1- 6 443 370

## Description

L'invention concerne une tête de distribution pour un système de distribution d'un produit, un système de distribution comprenant une telle tête fixée sur un tube d'amenée sous pression du produit ainsi qu'un flacon destiné à contenir un produit à distribuer sous pression au moyen d'un tel système de distribution.

Dans une application particulière, le produit est de type lotion, gel ou crème, par exemple pour une utilisation en cosmétique ou pour des traitements pharmaceutiques.

On connaît des systèmes de distribution comprenant une pompe pourvue d'un tube d'amenée sous pression du produit sur lequel une tête de distribution de type bouton poussoir est fixée pour actionner le déplacement dudit tube sur une course de distribution / aspiration du produit.

En particulier, la tête de distribution peut comprendre un corps présentant un puits de montage de ladite tête sur le tube d'amenée et un chemin de distribution du produit entre ledit puits et un passage de sortie. Selon une réalisation, le chemin de distribution est formé au moins en partie à l'interface entre une enclume équipant un logement prévu dans la tête de distribution et une buse montée autour de ladite enclume. Ainsi, par appui sur le corps de la tête de distribution, on actionne la pompe pour distribuer le produit au travers du passage de sortie sous la forme d'une noisette ou d'un flot continu.

A travers le monde, diverses directives visent à réglementer, maîtriser et limiter la présence de substances potentiellement dangereuses pour la santé humaine dans les produits notamment cosmétiques. L'une d'elles est la directive européenne REACh (Registration Evaluation and Authorisation of Chemicals). Aussi, une tendance environnementale pousse les cosméticiens à limiter, voire supprimer de leurs formules les conservateurs qui sont souvent cause d'allergies ou d'intolérances.

Les produits cosmétiques deviennent donc de plus en plus fragiles. En particulier, ils supportent difficilement le stress mécanique ou thermique (causant par exemple un déphasage), le contact de l'air (causant par exemple un dessèchement, une oxydation), et sont facilement contaminables par les bactéries, levures et moisissures.

Pour lutter contre ces contaminations, les formulateurs tentent de renforcer l'activité conservatrice intrinsèque de leurs produits en ajoutant des ingrédients ayant une activité conservatrice comme certaines huiles essentielles, des essences d'orange, de la vitamine C,... qui ne sont pas déclarés en tant que conservateurs. Aussi, ils limitent l'activité libre de l'eau qu'ils tentent de maintenir basse (AW<0,6) afin que les bactéries ne se développent pas ou peu. La norme NF 29621 décrit de tels moyens. Mais les formulateurs butent rapidement sur les limites d'une telle stratégie.

D'un autre côté, tant au niveau du réservoir dans lequel le produit est conditionné qu'au niveau de la tête de distribution, des flacons protecteurs apparaissent sur le marché. En particulier, les flacons doivent empêcher la contamination microbiologique du produit, non seulement lors du stockage mais surtout entre deux utilisations, et notamment par rétro-contamination depuis le passage de sortie vers l'intérieur du réservoir par l'intermédiaire du chemin de distribution.

Pour ce faire, on a proposé des têtes de distribution complexes et coûteuses, dont le haut niveau de protection antimicrobien n'est pas toujours indispensable, notamment lorsque le produit présente à lui seul une activité conservatrice intrinsèque.

US2011/0284579 divulgue un système de distribution de volumes de liquide dosés comprenant à l'une de ses extrémités un réservoir pouvant stocker une substance pure ou stérile et une vanne anti-retour à l'autre de ses extrémités. L'opérateur presse un actionneur agissant ainsi sur une chambre de pompage en communication fluidique avec le réservoir et la vanne. La vanne est constituée d'un corps entouré d'une membrane en élastomère, d'une couche intérieure également en élastomère qui se termine par une pointe et d'un étui extérieur, chacun d'entre eux pouvant avoir une action microbiocide.

WO2013/072635 divulgue une tête de distribution pour un système de distribution d'un produit sous pression. La tête comprend un logement équipé d'un insert autour duquel est disposé un manchon. Un orifice de distribution est formé dans une paroi du manchon en regard d'une paroi de l'insert. Un chemin de distribution du produit est formé entre l'insert et le manchon. L'une au moins des parois de l'insert et du manchon comprend du cuivre métallique.

EP1466668A divulgue un distributeur de produit fluide comprenant un passage de transfert reliant une ouverture d'entrée pour le produit fluide contenu dans un récipient d'alimentation et une ouverture de distribution pour distribuer le produit fluide et ayant à l'intérieur au moins une substance active de façon oligodynamique qui est en contact avec le produit fluide. Le distributeur comprend également une pompe doseuse ayant une soupape d'entrée pour fermer l'ouverture d'entrée, la soupape d'entrée comprenant un matériau capable d'avoir une action réciproque avec des germes par l'intermédiaire d'une substance active de façon oligodynamique.

US20060213408 divulgue un capot de sortie susceptible d'être monté à l'extrémité d'un canal de départ d'un appareil de pulvérisation, pour des milieux hautement visqueux, dont le fond présente une épaisseur régulière et des canaux de sortie divergeant les uns par rapport aux autres. Le fond est bombé vers l'extérieur. Le fond est revêtu sur sa face intérieure d'une substance oligodynamique.

JPH03289476 divulgue une tête de distribution pour aérosol dont un bouton d'actionnement, un béquet de sortie, une surface intérieure d'un capot et au moins une surface d'une coupe de montage comprennent une couche comprenant un antibactérien contenant de la zéolite. La zéolite antibactérienne est obtenue en remplaçant des ions dans la zéolite par des ions antibactériens d'Argent, de Cuivre ou de Zinc.

EP2705904 divulgue une tête de distribution pour un système de distribution d'un produit sous pression, la tête comprenant un orifice de distribution du produit, l'orifice de distribution étant formé entre deux parois longitudinales supérieure et inférieure qui sont reliées de part et d'autre par une paroi latérale dont la dimension transversale est inférieure à la dimension longitudinale des parois longitudinales, chacune des parois latérales présente une saillie qui s'étend entre les parois longitudinales, au moins les parois de l'orifice de distribution comprenant un agent antimicrobien pour le produit à distribuer.

US6443370 divulgue une tête de pulvérisation pour un distributeur de produit fluide, comprenant un canal d'expulsion débouchant dans un orifice de pulvérisation, et un obturateur mobile entre une position d'obturation de l'orifice et une position de pulvérisation, l'obturateur étant sollicité élastiquement vers sa position d'obturation et étant déplacé vers sa position de pulvérisation par la pression du produit. L'obturateur est disposé autour de la partie supérieure d'un insert. Un tube glisse le long de la périphérie de l'extrémité de la portion supérieure de l'insert et est fixé à une chemise tubulaire de l'obturateur.

L'invention vise à perfectionner l'art antérieur en proposant notamment une tête de distribution de conception simple dans laquelle la restitution du produit est assurée en évitant sa contamination microbienne entre deux utilisations, notamment par rétro-contamination depuis le passage de sortie vers l'intérieur du réservoir.

A cet effet, selon un premier aspect, l'invention propose une tête de distribution selon la revendication 1.

Selon un deuxième aspect, l'invention propose un système de distribution d'un produit sous pression, ledit système comprenant une telle tête de distribution selon la revendication 1 et un tube d'amenée sous pression du produit sur lequel le puits de montage de ladite tête est fixé.

Selon un troisième aspect, l'invention propose un flacon comprenant un réservoir dans lequel un produit est destiné à être conditionné, ledit réservoir étant équipé d'un tel système de distribution selon la revendication 14 qui est monté de sorte à mettre le tube d'amenée en communication avec ledit réservoir pour permettre l'acheminement du produit depuis ledit tube d'amenée vers le passage de sortie.

D'autres objets et avantages de l'invention apparaîtront dans la description qui suit, faite en référence aux figures annexées, dans lesquelles :
- la figure 1 est une vue en coupe longitudinale d'une tête de distribution selon un mode de réalisation, les figures 1a et 1b étant des vues respectivement en coupe transversale suivant l'axe A-A et agrandie de la figure 1 ;
- la figure 2 est une vue en coupe longitudinale d'une tête de distribution selon un mode de réalisation, les figures 2a et 2b étant des vues respectivement en coupe transversale suivant l'axe B-B et agrandie de la figure 2.

En relation avec les figures, on décrit une tête de distribution de type bouton poussoir pour un système de distribution d'un produit sous pression, par exemple sous la forme d'une noisette ou d'un flot continu. Dans un exemple d'application, le produit est une lotion, un gel ou une crème, pour un usage cosmétique ou pour des traitements pharmaceutiques.

La tête de distribution comprend un corps 1 présentant une jupe annulaire 2 qui entoure un puits 3 de montage de ladite tête sur un tube d'amenée sous pression du produit. Par ailleurs, la tête de distribution comprend une zone supérieure 4 permettant à l'utilisateur d'exercer un appui digital sur ladite tête afin de pouvoir la déplacer axialement.

La tête de distribution est destinée à équiper un système de distribution qui comprend un dispositif de prélèvement pourvu d'un tube d'amenée sous pression d'un produit à distribuer, sur lequel le puits de montage 3 de ladite tête est fixé de façon étanche pour permettre, par déplacement axial de ladite tête, le déplacement dudit tube sur une course de distribution / aspiration du produit.

Le dispositif de prélèvement du système de distribution peut comprendre une pompe à actionnement manuel ou, dans le cas où le produit est conditionné sous pression, une valve à actionnement manuel. Ainsi, lors d'un déplacement manuel de la tête de distribution, la pompe ou la valve est actionnée pour alimenter le tube d'amenée en produit sous pression.

En particulier, une pompe à actionnement manuel comprend classiquement un corps dans lequel sont disposés des moyens nécessaires pour la mise sous pression du produit à distribuer. Selon une réalisation particulière, la pompe est de type sans reprise d'air en compensation du volume de produit distribué, de sorte à ne pas introduire de contaminant dans le produit conditionné.

De façon connue, le système de distribution comprend par ailleurs des moyens, par exemple une frette, pour permettre son montage sur le réservoir d'un flacon dans lequel un produit à distribuer est destiné à être conditionné, ainsi que des moyens pour alimenter le dispositif de prélèvement en produit conditionné, par exemple un tube plongeur disposé dans le réservoir ou un piston d'amenée monté coulissant dans le corps dudit réservoir de sorte à pousser le produit dans ledit dispositif de prélèvement.

Le corps 1 présente également un logement annulaire 5 qui est en communication avec le puits de montage 3. Dans le mode de réalisation représenté, le logement 5 est d'axe perpendiculaire à celui du puits de montage 3 pour permettre une distribution latérale du produit relativement au corps 1. En variante non représentée, le logement peut être colinéaire au puits de montage, notamment pour une tête de distribution formant embout nasal de distribution.

Le logement 5 est pourvu d'une enclume 6 autour de laquelle une buse 7 est montée de sorte à former à leur interface un chemin 8 de distribution du produit entre ledit logement et un passage 9 de sortie du produit. Pour ce faire, l'enclume 6 s'étend depuis le fond du logement 5 en laissant un canal 10 de communication entre le puits 3 et ledit logement.

Ainsi, en fixant le puits de montage 3 sur le tube d'amenée, la distribution du produit est réalisée par appui sur le corps 1 pour actionner le déplacement dudit tube afin d'acheminer le produit conditionné depuis le tube d'amenée vers le passage de sortie 9 du chemin de distribution 8.

Le système de distribution peut également être utilisé pour d'autres types de distribution. En particulier, le réservoir du flacon peut comprendre un corps souple, la mise en pression du produit dans le tube d'amenée s'effectuant alors par rapprochement des parois dudit réservoir, sans mise en œuvre d'une pompe.

Dans les modes de réalisation représentés, la buse 7 présente une paroi latérale 7a cylindrique de révolution qui est fermée vers l'avant par une paroi distale 7b.
En outre, un orifice 11 est formé dans la paroi distale 7b, le passage de sortie 9 du produit débouchant dans ledit orifice.

L'association de la buse 7 dans le logement 5 est réalisée par emmanchement de la face externe de la paroi latérale 7a, le bord arrière de ladite face externe pouvant en outre être pourvu d'une saillie radiale d'ancrage de la buse 7 dans ledit logement. De façon avantageuse, la buse 7 et le corps 1 de la tête de distribution sont réalisés par moulage, notamment d'un matériau thermoplastique différent.

En particulier, au moins la paroi latérale 7a de la buse 7 peut être réalisée en un matériau dont la rigidité est supérieure à la rigidité du matériau formant le corps 1. Ainsi, la raideur importante de la paroi latérale 7a permet d'éviter sa déformation lors de son montage dans le logement 5. En outre, la raideur moins importante du corps 1 permet une étanchéité améliorée entre le puits de montage 3 et le tube d'amenée.

Dans un exemple de réalisation, la buse 7 est réalisée à base de polyéthylène basse densité (PEBD), de copolymère cyclo oléfinique (COC), de poly(oxyméthylène) ou de poly(butylène téréphtalate), et le corps 1 est réalisé en polyoléfine.

Entre deux distributions, du produit peut rester immobilisé dans le chemin de distribution 8, le mettant en contact avec l'air extérieur potentiellement contaminant par des bactéries et/ou des champignons. Ainsi, par rétrodiffusion depuis le passage de sortie 9 dans le chemin de distribution 8, au moins la dose à distribuer ultérieurement peut être contaminée.

Pour limiter cette contamination, la tête de distribution comprend un fourreau 13 qui est rapporté autour de la périphérie de l'enclume 6 pour venir délimiter au moins une partie du chemin de distribution 8, ledit fourreau étant apte à assurer une action microbiocide sur le produit contenu dans le chemin de distribution 8, notamment en étant réalisé à base d'au moins un matériau présentant des propriétés microbiocides.

En particulier, le fait de rapporter un fourreau 13 avec des propriétés microbiocides dans le chemin de distribution 8 permet de réaliser plus simplement la fonction de décontamination du produit contenu dans ledit chemin entre deux distributions, notamment en évitant de contraindre le choix du matériau réalisant le corps 1 et/ou la buse 7.

Selon une réalisation, les propriétés microbiocides du matériau sont obtenues par contact du produit avec un agent microbiostatique, par exemple en utilisant un matériau métallique tel qu'un alliage de cuivre ou de zinc ou un matériau comprenant au moins une charge de telles particules métalliques ou ayant subi un traitement de surface par fluoration, zingage ou cuivrage.

En particulier, le fourreau 13 peut comprendre du cuivre métallique qui, de par ses propriétés microbiostatiques, empêche la prolifération voire élimine les contaminants en contact avec ledit fourreau, et ce sans migration dans le produit d'un quelconque agent antimicrobien. L'utilisation du fourreau 13 permet alors de localiser l'utilisation du cuivre au niveau du chemin de distribution 8, sans avoir à cuivrer et/ou charger en particules de cuivre le corps 1 et/ou la buse 7.

En relation avec les figures 1, le fourreau 13 est réalisé en matériau synthétique, par exemple de type polyoléfine et notamment à base de polypropylène (PP), dont au moins une surface destinée à délimiter le chemin de distribution 8 est métallisée avec un dépôt de cuivre.

En relation avec les figures 2, le fourreau 13 est réalisé en cuivre métallique ou en un de ses alliages, par exemple avec du zinc, notamment par mise en forme par emboutissage d'une feuille. Cette solution présente en particulier l'avantage d'être simple et peu coûteuse à réaliser.

Dans ces réalisations, lorsqu'une partie du fourreau 13 est visible par l'utilisatrice, on peut prévoir que le cuivre soit visible sur ladite partie visible afin que ladite utilisatrice puisse identifier les propriétés microbiostatiques du système de distribution.

Selon une autre réalisation, le fourreau 13 est réalisé en matériau synthétique, par exemple de type polyoléfine et notamment à base de polypropylène (PP), ledit matériau étant chargé en particules de cuivre métallique avec un taux de charge suffisant pour que des particules de cuivre soient disposées sur la surface pour être en contact avec le produit.

En relation avec les figures, le chemin de distribution 8 est notamment délimité à l'interface entre le fourreau 13 et au moins une paroi de la buse 7 et/ou du logement 5. Par conséquent, pour renforcer la protection vis-à-vis du risque de contamination du produit par les bactéries et les champignons, au moins une des parois de la buse 7 et/ou du logement 5 qui délimite le chemin de distribution 8 peut également être apte à assurer une action microbiocide sur le produit contenu dans ledit chemin de distribution.

Pour ce faire, l'éventuelle paroi de la buse 7 et/ou du logement 5 délimitant le chemin de distribution 8 sont réalisées à base d'au moins un matériau présentant des propriétés microbiocides. En particulier, la buse 7 et le corps 1 peuvent être réalisés entièrement à base d'un matériau présentant des propriétés microbiocides. Selon une réalisation, la buse 7 est réalisée avec le même type de matériau que celui décrit ci-dessus en relation avec la réalisation du fourreau 13.

De façon avantageuse, la surface extérieure 12 de la paroi distale 7b est également apte à assurer une fonction microbiocide pour empêcher la contamination des souillures disposées sur elle entre deux distributions, assurant ainsi que le produit distribué ultérieurement ne soit pas contaminé par lesdites souillures. De même, la surface périphérique délimitant l'orifice 11 peut être également apte à assurer une fonction microbiocide, puisque le produit contenu dans le passage de sortie 9 entre deux distributions est également en contact avec l'air.

Les propriétés microbiocides du matériau peuvent être obtenues par diffusion dans le produit d'un agent antimicrobien, par exemple sur base organique tel que le Trichlosan (dénomination commerciale de la société Melcoplast) ou sur base argent, ou encore minérale. En particulier, le matériau peut comprendre au moins une polyoléfine, par exemple du polyéthylène (PE), notamment à basse densité (PEBD), du polypropylène (PP) et/ou du polystyrène, qui est chargée avec au moins un agent antimicrobien.

Les propriétés microbiocides du matériau peuvent également être obtenues par irradiation du produit avec un rayonnement de longueur d'onde adaptée, notamment au moyen d'un matériau qui présente des propriétés de photoluminescence après exposition à la lumière extérieure. En particulier, le matériau peut être à base d'au moins une polyoléfine, par exemple du polyéthylène basse densité (PEBD), ladite polyoléfine étant chargée avec au moins un additif apte à émettre un rayonnement photoluminescent qui présente une longueur d'onde comprise entre 250 et 260 nanomètres, et notamment de 254 nanomètres, ce qui correspond à l'ordre de grandeur des rayonnements ultraviolets stérilisants.

Dans les modes de réalisation représentés, le fourreau 13 présente un manchon 14 monté de façon étanche autour de la périphérie de l'enclume 6, ledit manchon étant disposé en regard radial de la paroi latérale 7a pour former entre eux au moins une partie centrale 8a du chemin de distribution 8.

De façon avantageuse, l'écartement entre le fourreau 13 et la paroi latérale 7a dépend de la viscosité du produit et de sa sensibilité à la contamination microbienne, par exemple en étant compris entre 0,2 mm et 1 mm, notamment en étant inférieur à 0,3 mm.

Ainsi, en réduisant sa quantité, on peut assurer une décontamination fiable et rapide du produit contenu dans la partie centrale 8a du chemin de distribution 8 entre deux distributions. En particulier, l'action microbiocide sur le produit contenu dans le chemin de distribution 8 est prévue pour être plus rapide que la prolifération microbienne vers le réservoir, stoppant ainsi sa progression.

En relation avec les figures 1a et 2a, la paroi latérale 7a comprend trois saillies axiales 21 qui sont équiréparties sur sa face interne, chaque saillie 21 présentant une paroi libre qui est disposée sur la surface extérieure 14a du manchon 14 pour assurer le centrage de la buse 7 par rapport au fourreau 13. En particulier, les saillies 21 délimitent entre elles trois conduits axiaux 22 qui forment la partie centrale 8a du chemin de distribution 8.

En relation avec les figures 1, le manchon 14 est accroché par encliquetage d'une saillie 15 portée par la périphérie de l'enclume 6 dans une gorge 16 formée sur la face interne dudit manchon. Par ailleurs, le manchon 14 est en contact serrant autour de l'enclume 6 afin d'assurer l'étanchéité à leur interface.

En relation avec les figures 2, le manchon 14 est emmanché sur la périphérie de l'enclume 6. Pour ce faire, l'enclume 6 présente un chanfrein 23 formé sur son extrémité avant. Par ailleurs, l'enclume 6 présente un alésage 24 qui s'étend axialement sur au moins une partie de sa longueur, de sorte que l'emmanchement dudit fourreau sur ladite enclume entraîne une déformation de ladite enclume permettant, par retour élastique de ladite enclume dans ledit fourreau, de fiabiliser l'accrochage dudit fourreau sur ladite enclume.

Dans les modes de réalisation représentés, le manchon 14 recouvre la périphérie de l'enclume 6, de sorte que toute ladite périphérie est isolée du produit passant dans le chemin de distribution 8. En outre, le chemin de distribution 8 présente une partie amont 8b formée entre le manchon 14 et une paroi latérale 5a du logement 5.

Côté aval, le fourreau 13 présente une coiffe 17 qui ferme l'extrémité distale du manchon 14, ladite coiffe étant disposée en regard axial de la paroi distale 7b de sorte à former le passage de sortie 9 du produit à l'interface entre l'orifice 11 et ladite coiffe. En particulier, au moins la paroi distale 7b de la buse 7 est réalisée en matériau rigide afin de définir la géométrie du passage de sortie 9.

Le passage de sortie 9 peut présenter une dimension maximale qui est inférieure ou égale à 0,5 mm, afin de limiter la distance maximale séparant le produit contenu dans ledit passage de la (des) paroi(s) présentant une action microbiocide qui délimitent ledit passage. Ainsi, par effet de surface sur un film très mince de produit, on s'assure de la décontamination du produit contenu dans le passage de sortie 9.

De plus, les dimensions réduites du passage de sortie 9 permettent de limiter le dessèchement du produit contenu dans le chemin de distribution 8 entre deux distributions.

Selon une réalisation, au moins la paroi distale 7b de la buse 7 est réalisée en matériau souple, par exemple à base d'un élastomère thermoplastique (TPE) et/ou d'une silicone, afin d'être déformable réversiblement par pression du produit sur elle entre un état au repos dans lequel le passage de sortie 9 est ouvert et un état contraint d'expansion dudit passage.

En particulier, la paroi distale 7b est agencée pour ne pas être en contact avec la coiffe 17 au repos, afin d'éviter son adhésion à ladite coiffe et l'éjection violente de produit lors de l'expansion du passage de sortie 9.

En relation avec les figures, la coiffe 17 présente une couronne avant 18 qui est disposée en regard axial de la paroi distale 7b pour former entre elles au moins une partie aval 8c du chemin de distribution 8, ainsi qu'une saillie 19 qui est disposée au moins partiellement dans l'orifice 11 pour former le passage de sortie 9 entre les parois périphériques respectivement externe et interne de ladite saillie et dudit orifice.

Le volume de la partie aval 8c peut être inférieur à 0,1 mm³ afin d'assurer la décontamination du produit contenu dans ledit volume par contact avec la couronne 18. Par ailleurs, les dimensions réduites de la partie aval 8c permettent de limiter le dessèchement du produit contenu dans le chemin de distribution 8 entre deux distributions.

## Revendications

1. Tête de distribution pour un système de distribution d'un produit, ladite tête comprenant un corps (1) présentant un puits de montage (3) de ladite tête sur un tube d'amenée sous pression du produit et un logement (5) en communication avec ledit puits, ledit logement étant pourvu d'une enclume (6) autour de laquelle une buse (7) est montée de sorte à former à leur interface un chemin (8) de distribution du produit entre ledit logement et un passage de sortie (9) dudit produit, ladite tête comprenant un fourreau (13) qui est rapporté autour de la périphérie de l'enclume (6) pour venir délimiter au moins une partie (8a-8c) du chemin de distribution (8), à l'interface entre le fourreau (13) et au moins une paroi de la buse (7) et/ou du logement (5), ladite tête de distribution étant **caractérisée en ce que** la buse (7) présente une paroi distale (7b) dans laquelle un orifice (11) est formé, le passage de sortie (9) étant formé à l'interface entre ledit orifice et une coiffe (17) du fourreau (13), ledit fourreau étant apte à assurer une action microbiocide sur le produit contenu dans ledit chemin de distribution.

2. Tête de distribution selon la revendication 1, **caractérisée en ce qu'**au moins la paroi distale (7b) est déformable réversiblement par pression du produit sur elle entre un état au repos dans lequel le passage de sortie (9) est ouvert et un état contraint d'expansion dudit passage.

3. Tête de distribution selon l'une des revendications précédentes, **caractérisée en ce que** la coiffe (17) présente une saillie (19) qui est disposée au moins partiellement dans l'orifice (11) pour former le passage de sortie (9) entre les parois périphériques respectivement externe et interne de ladite saillie et dudit orifice.

4. Tête de distribution selon l'une quelconque des revendications précédentes, **caractérisée en ce que** la coiffe (17) présente une couronne avant (18) qui est disposée en regard axial de la paroi distale (7b) pour former entre elles au moins une partie aval (8c) du chemin de distribution (8).

5. Tête de distribution selon l'une quelconque des revendications 1 à 4, **caractérisée en ce que** le passage de sortie (9) présente une dimension maximale qui est inférieure ou égale à 0,5 mm.

6. Tête de distribution selon l'une quelconque des revendications 1 à 5, **caractérisée en ce que** le fourreau (13) présente un manchon (14) monté de façon étanche autour de la périphérie de l'enclume (6), ledit manchon étant disposé en regard radial d'une paroi latérale (7a) de la buse (7) pour former entre eux au moins une partie centrale (8a) du chemin de distribution (8).

7. Tête de distribution selon la revendication 6, **caractérisée en ce que** le manchon (14) recouvre la périphérie de l'enclume (6), le chemin de distribution (8) présentant une partie amont (8b) formée entre ledit manchon et une paroi latérale (5a) du logement (5).

8. Tête de distribution selon l'une quelconque des revendications 1 à 7, **caractérisée en ce que** le chemin de distribution (8) est délimité par une paroi (7a, 7b, 5a) de la buse (7) et/ou du logement (5), ladite paroi étant apte à assurer une action microbiocide sur le produit contenu dans ledit chemin de distribution.

9. Tête de distribution selon l'une quelconque des revendications 1 à 8, **caractérisée en ce que** le fourreau (13) et l'éventuelle paroi (7a, 7b, 5a) sont réalisés à base d'au moins un matériau présentant des propriétés microbiocides par diffusion d'un agent antimicrobien, par contact avec un agent microbiostatique et/ou par irradiation avec un rayonnement de longueur d'onde adaptée.

10. Tête de distribution selon la revendication 9, **caractérisée en ce que** le fourreau (13) et/ou la buse (7) comprend du cuivre métallique.

11. Tête de distribution selon la revendication 10, **caractérisée en ce que** le fourreau (13) et/ou la buse (7) est réalisé en matériau synthétique dont au moins une surface destinée à délimiter le chemin de distribution (8) est métallisée avec un dépôt de cuivre.

12. Tête de distribution selon la revendication 10, **caractérisée en ce que** le fourreau (13) et/ou la buse (7) est réalisé en cuivre métallique.

13. Tête de distribution selon la revendication 10, **caractérisée en ce que** le fourreau (13) et/ou la buse (7) est réalisé en matériau synthétique chargé en particules de cuivre métallique.

14. Système de distribution d'un produit sous pression, ledit système comprenant une tête de distribution selon l'une quelconque des revendications 1 à 13 et un tube d'amenée sous pression du produit sur lequel le puits de montage (3) de ladite tête est fixé.

15. Système de distribution selon la revendication 14, **caractérisé en ce qu'**il comprend une pompe actionnée par la tête de distribution, ladite pompe comprenant le tube d'amenée sous pression du produit.

16. Flacon comprenant un réservoir dans lequel un produit est destiné à être conditionné, ledit réservoir étant équipé d'un système de distribution selon l'une des revendications 14 ou 15 qui est monté de sorte à mettre le tube d'amenée en communication avec ledit réservoir pour permettre l'acheminement du produit depuis ledit tube d'amenée vers le passage de sortie (9).

## Patentansprüche

1. Ausgabekopf für ein System zum Ausgeben eines Produkts, wobei der Kopf einen Körper (1) umfasst, der einen Schacht (3) zum Montieren des Kopfes auf einem unter Druck stehenden Zuführrohr des Produkts und eine Aufnahme (5) aufweist, die mit dem Schacht in Kommunikation steht, wobei die Aufnahme mit einem Amboss (6) versehen ist, um den herum eine Düse (7) montiert ist, um an ihrer Grenzfläche einen Weg (8) zum Ausgeben des Produkts zwischen der Aufnahme und einen Austrittsdurchgang (9) des Produkts zu bilden, wobei der Kopf eine Stulpe (13) umfasst, die um den Umfang des Ambosses (6) herum angebracht ist, um mindestens einen Teil (8a-8c) des Ausgabeweges (8) an der Grenzfläche zwischen der Stulpe (13) und mindestens einer Wand der Düse (7) und/oder der Aufnahme (5) zu begrenzen, wobei der Ausgabekopf **dadurch gekennzeichnet ist, dass** die Düse (7) eine distale Wand (7b) aufweist, in der eine Mündung (11) gebildet ist, wobei der Austrittsdurchgang (9) in der Grenzfläche zwischen der Mündung und einer Kappe (17) der Stulpe (13) gebildet ist, wobei die Stulpe eine mikrobiozide Wirkung auf das im Ausgabeweg enthaltene Produkt sicherstellen kann.

2. Ausgabekopf nach Anspruch 1, **dadurch gekennzeichnet, dass** mindestens die distale Wand (7b) durch Druck des Produkts auf dieselbe reversibel verformbar ist zwischen einem Ruhezustand, in dem der Austrittsdurchgang (9) offen ist, und einem belasteten Dehnungszustand des Durchgangs.

3. Ausgabekopf nach einem der vorstehenden Ansprüche, **dadurch gekennzeichnet, dass** die Kappe (17) einen Vorsprung (19) aufweist, der mindestens teilweise in der Mündung (11) angeordnet ist, um den Austrittsdurchgang (9) zwischen der jeweiligen äußeren und inneren Umfangswand des Vorsprungs und der Mündung zu bilden.

4. Ausgabekopf nach einem der vorstehenden Ansprüche, **dadurch gekennzeichnet, dass** die Kappe (17) einen vorderen Kranz (18) aufweist, der der distalen Wand (7b) axial zugewandt angeordnet ist, um zwischen denselben mindestens einen stromabwärtigen Teil (8c) des Ausgabeweges (8) zu bilden.

5. Ausgabekopf nach einem der Ansprüche 1 bis 4, **dadurch gekennzeichnet, dass** der Austrittsdurchgang (9) eine maximale Abmessung aufweist, die kleiner oder gleich 0,5 mm ist.

6. Ausgabekopf nach einem der Ansprüche 1 bis 5, **dadurch gekennzeichnet, dass** die Stulpe (13) einen Mantel (14) aufweist, der dicht um den Umfang des Ambosses (6) herum montiert ist, wobei der Mantel einer seitlichen Wand (7a) der Düse (7) radial zugewandt angeordnet ist, um zwischen denselben mindestens einen mittleren Teil (8a) des Ausgabeweges (8) zu bilden.

7. Ausgabekopf nach Anspruch 6, **dadurch gekennzeichnet, dass** der Mantel (14) den Umfang des Ambosses (6) bedeckt, wobei der Ausgabeweg (8) einen stromaufwärtigen Teil (8b) aufweist, der zwischen dem Mantel und einer seitlichen Wand (5a) der Aufnahme (5) gebildet ist.

8. Ausgabekopf nach einem der Ansprüche 1 bis 7, **dadurch gekennzeichnet, dass** der Ausgabeweg (8) von einer Wand (7a, 7b, 5a) der Düse (7) und/oder der Aufnahme (5) begrenzt wird, wobei die Wand eine mikrobiozide Wirkung auf das im Ausgabeweg enthaltene Produkt sicherstellen kann.

9. Ausgabekopf nach einem der Ansprüche 1 bis 8, **dadurch gekennzeichnet, dass** die Stulpe (13) und die eventuelle Wand (7a, 7b, 5a) auf Basis von mindestens einem Material ausgeführt sind, das durch Diffusion eines antimikrobiellen Mittels, durch Kontakt mit einem mikrobiostatischen Mittel und/oder durch Bestrahlung mit einer Strahlung einer geeigneten Wellenlänge mikrobiozide Eigenschaften aufweist.

10. Ausgabekopf nach Anspruch 9, **dadurch gekennzeichnet, dass** die Stulpe (13) und/oder die Düse (7) metallisches Kupfer umfasst.

11. Ausgabekopf nach Anspruch 10, **dadurch gekennzeichnet, dass** die Stulpe (13) und/oder die Düse (7) aus synthetischem Material ausgeführt ist, von dem mindestens eine Fläche, die dazu bestimmt ist, den Ausgabeweg (8) zu begrenzen, mit einer Kupferabscheidung metallisiert ist.

12. Ausgabekopf nach Anspruch 10, **dadurch gekennzeichnet, dass** die Stulpe (13) und/oder die Düse (7) aus metallischem Kupfer ausgeführt ist.

13. Ausgabekopf nach Anspruch 10, **dadurch gekennzeichnet, dass** die Stulpe (13) und/oder die Düse (7) aus synthetischem Material ausgeführt ist, das mit metallischen Kupferteilchen beladen ist.

14. System zum Ausgeben eines unter Druck stehenden Produkts, wobei das System einen Ausgabekopf nach einem der Ansprüche 1 bis 13 und ein unter Druck stehendes Zuführrohr des Produkts umfasst, auf dem der Montageschacht (3) des Kopfes befestigt wird.

15. Ausgabesystem nach Anspruch 14, **dadurch gekennzeichnet, dass** es eine Pumpe umfasst, die vom Ausgabekopf betätigt wird, wobei die Pumpe das unter Druck stehende Zuführrohr des Produkts umfasst.

16. Flakon, der einen Behälter umfasst, in dem ein Produkt dazu bestimmt ist, verpackt zu werden, wobei der Behälter mit einem Ausgabesystem nach einem der Ansprüche 14 oder 15 ausgerüstet ist, das derart montiert ist, dass es das Zuführrohr mit dem Behälter in Kommunikation bringt, um das Befördern des Produkts vom Zuführrohr zum Austrittsdurchgang (9) zu ermöglichen.

## Claims

1. Dispensing head for a product dispensing system, said head comprising a body (1) having a mounting well (3) of said head on a pressurised feed tube of the product and a housing (5) connected to said well, said housing being provided with an anvil (6) around which a nozzle (7) is mounted so as to form at the interface thereof, a path (8) for dispensing the product between said housing and an outlet passage (9) of said product, said head comprising a sheath (13) which is added around the periphery of the anvil (6) to delimit at least one portion (8a-8c) of the dispensing path (8), at the interface between the sheath (13) and at least one wall of the nozzle (7) and/or of the housing (5), said dispensing head being **characterised in that** the nozzle (7) has a distal wall (7b), wherein an orifice (11) is formed, with the outlet passage (9) being formed at the interface between said orifice and a cap (17) of the sheath (13), said sheath being capable of providing a microbiocidal action on the product contained in said dispensing path.

2. Dispensing head according to claim 1, **characterised in that** at least the distal wall (7b) can be reversibly deformed by the pressure of the product on it between an idle state, wherein the outlet passage (9) is open and a stressed expansion state of said passage.

3. Dispensing head according to one of the preceding claims, **characterised in that** the cap (17) has a protrusion (19) which is arranged at least partially in the orifice (11) to form the outlet passage (9) between the respectively outer and inner peripheral walls of said protrusion and of said orifice.

4. Dispensing head according to any one of the preceding claims, **characterised in that** the cap (17) has a front ring (18) which is arranged axially facing the distal wall (7b) to form between them at least one downstream portion (8c) of the dispensing path (8).

5. Dispensing head according to any one of claims 1 to 4, **characterised in that** the outlet passage (9) has a maximum dimension which is less than or equal to 0.5mm.

6. Dispensing head according to any one of claims 1 to 5, **characterised in that** the sheath (13) has a sleeve (14) mounted sealed around the periphery of the anvil (6), said sleeve being arranged axially facing a side wall (7a) of the nozzle (7) to form between them at least one central portion (8a) of the dispensing path (8).

7. Dispensing head according to claim 6, **characterised in that** the sleeve (14) covers the periphery of the anvil (6), with the dispensing path (8) having an upstream portion (8b) formed between said sleeve and a side wall (5a) of the housing (5).

8. Dispensing head according to any one of claims 1 to 7, **characterised in that** the dispensing path (8) is delimited by a wall (7a, 7b, 5a) of the nozzle (7) and/or of the housing (5), said wall being capable of providing a microbiocidal action on the product contained in said dispensing path.

9. Dispensing head according to any one of claims 1 to 8, **characterised in that** the sheath (13) and the possible wall (7a, 7b, 5a) are made on the basis of at least one material that has microbiocidal properties via diffusion of a antimicrobial agent, by contact with a microbiostatic agent and/or by irradiation with a radiation of a suitable wavelength.

10. Dispensing head according to claim 9, **characterised in that** the sheath (13) and/or the nozzle (7) comprises copper metal.

11. Dispensing head according to claim 10, **characterised in that** the sheath (13) and/or the nozzle (7) is made in a synthetic material of which at least one surface intended to delimit the dispensing path (8) is metallised with a deposit of copper.

12. Dispensing head according to claim 10, **characterised in that** the sheath (13) and/or the nozzle (7) is made of copper metal.

13. Dispensing head according to claim 10, **characterised in that** the sheath (13) and/or the nozzle (7) is made of a synthetic material loaded with particles of copper metal.

14. System for dispensing a pressurised product, said system comprising a dispensing head according to any one of claims 1 to 13 and a pressurised feed tube of the product on which the mounting well (3) of said head is fixed.

15. Dispensing system according to claim 14, **characterised in that** it comprises a pump actuated by the dispensing head, said pump comprising the pressurised feed tube of the product.

16. Bottle comprising a reservoir wherein a product is intended to be packaged, said reservoir being equipped with a dispensing system according to one of claims 14 or 15 which is mounted so as to place the feed tube connected to said reservoir to make it possible for the conveyance of the product from said feed tube to the outlet passage (9).
